# EUROPÄISCHE PATENTANMELDUNG

(11) **EP 0 146 666 A2**
(43) Veröffentlichungstag der Anmeldung: **03.07.1985**
(21) Anmeldenummer: 84102292.4
(22) Anmeldetag: 03.03.1984
(51) Int. Cl.: E04C 3/07

(54) **Als Leichtbauprofil ausgebildete Profilleiste, insbesondere Deckentrageprofil**

(30) Priorität: 21.12.1983 DE 3346171
(71) Anmelder: Profil-Vertrieb GmbH, D-76571 Gaggenau (DE)
(72) Erfinder: Maisch, Walter, D-7560 Gaggenau (DE)
(74) Vertreter: Geitz, Heinrich, Dr.-Ing.

(57) **Zusammenfassung**

O Die Profilleiste besitzt zwei in Profillängsrichtung im Abstand voneinander verlaufende, durch einen Steg miteinander verbundene Schenkel, an deren vom Steg entfernte Ende je ein nach innen gerichteter, sich etwa in Parallellage zum Steg und in Profillängsrichtung erstreckender Flansch angeformt ist. Die Schenkel sind mit wenigstens je einer versteifenden, sich in Profillängsrichtung erstreckenden Längseinprägung versehen und zusätzlich zu diesen Längseinprägungen mit quer zur Profillängserstreckung verlaufenden, unter etwa gleichen Abständen voneinander angeordneten Quersicken ausgerüstet, die sich über die gesa-mten Schenkelhöhen erstrecken oder auch nur bis an einen Randstreifen reichen können, der sich längs der vom Steg entfernten freien Schenkelenden, an die die nach innen gerichteten Flanschen angeformt sind, erstreckt. Die Quersicken können profilinnenseitig oder -außenseitig aus dem Schenkel-und/oder Stegmaterial herausgeformt sein. Sie tragen neben den übrigen Maßnahmen zur Erhöhung der Formstabilität zu einer Verbesserung der Steifigkeit und Tragfähigkeit bei derartigen Profilleisten bei.

## Beschreibung

Die Erfindung betrifft eine als Leichtbauprofil ausgebildete Profilleiste, insbesondere ein Deckentrageprofil, mit zwei in Profillängsrichtung im Abstand voneinander verlaufenden, durch einen Steg miteinander verbundenen Schenkeln, an deren vom Steg entfernten,freiEnEnden je ein nach innen gerichteter, sich etwa in Parallellage zum Steg und in Profillängsrichtung erstreckender Flansch angeformt ist.

Profilleisten dieser Art und auch deren Verwendung als Deckentrageprofile sind bekannt. Insbesondere bei Deckentrageprofilen, die in der Regel C-förmige Querschnitte haben, handelt es sich zumeist um aus dünnen Blechen hergestellte Walzprofile, deren durch einen Steg miteinander verbundene Schenkel an den vom Steg entfernten Enden mit angeformten, nach innen gerichteten Flanschen versehen und dadurch versteift sind.

Trotz dieser versteifenden Flanschen hat sich bei derartigen Profilleisten gezeigt, daß bei der Montage von Deckentrageprofilen häufig dann Beschädigungen auftreten können, wenn die Profilleisten nach dem Verlegen mit schräg zur Profillängserstreckung angreifenden Kräften belastet werden. Derartige Beanspruchungen können beispielsweise beim Begehen verlecter Profilleisten aufnach oben weisende treten, wobei die dann die/offenseite des Profils begrenzenden, an den freien Enden der Schenkel angeformten Flanschen als Trittleisten dienen.

Die der Erfindung zugrundeliegende Aufgabe besteht daher darin, den bei derartigen Profilleisten beobachteten Unzulänglichkeiten abzuhelfen und eine hinsichtlich ihrer Formstabilität, Tragfähigkeit und Steifigkeit gegenüber dem Stande der Technik verbesserte Profilleiste zu schaffen.

Diese Aufgabe ist bei einer als Leichtbaurrofil ausgebildeten Profilleiste, insbesondere einem Deckentrageprofil ,der eingangs angegebenen Art dadurch gelöst, daß die Schenkel mit wenigstens je einer versteifenden, eich in Profillängsrichtung erstreckenden Längseinprägung versehen und zusätzlich zu diesen Längseinprägungen mit quer zur Profillängserstreckung verlaufenden, unter im wesentlichen gleichen Abständen voneinander angeordneten Quersicken ausgerüstet sind.

Es sind zwar schon aus dünnwandigen Blechstreifen gewalzte Profilleisten, insbesondere Putzprofilleisten, mit in Profilleistenlängsrichtung verlaufenden Verstärkungssicken bekanntgeworden, aber bei diesen Leisten handelt es sich eben nicht um Leichtbauprofile, die beispielsweise als Deckentrageprofile, Ständerprofile oder für andere Zwecke im Trockenbau Verwendung finden können. Derartige Leichtbauprofile müssen vielmehr eine den jeweiligen Einsatzerfordernissen entsprechende Tragfähigkeit, Formstabilität und Steifigkeit aufweisen.

Während bei vorbekannten Leichtbauprofilen diesen Erfordernissen durch entsprechende Materialverstärkung genügt wurde, wird erfindungsgemäß die erwünschte Formstabilität, Tragfähigkeit und Steifigkeit durch Formgebung erreicht, denn die Quersicken verleihen den über den Steg miteinander verbundenen Schenkeln einer derartigen Profilleiste zusätzlich zu den Längseinprägungen und der Versteifung durch die an die freien Schenkelenden angeformten Flanschen eine erhöhte Steifigkeit, die auch beim Auftreten schräg angreifender Kräfte Deformationen der Schenkel und damit Beschädigungen der Profilleisten mit einem hohen Maß an Sicherheit ausschließt. Dabei hat es sich als zweckmäßig erwiesen, wenn die Quersicken rechtwinklig zur Profillängserstreckung verlaufen.

Eine vorteilhafte Ausgestaltung der Erfindung besteht darin, daß die Quersicken sich bis in die versteifenden Längseinprägungen der Schenkel hineinerstrecken, also auch im Bereich dieser Längseinprägungen in das Material der Schenkel eingeformt sind. Ein weiteres wichtiges Ausgestaltungsmerkmal ist dadurch gekennzeichnet, daß die Quersicken sich über die die Schenkel mit dem Steg verbindenden Längskanten hinaus und wenigstens über einen Teil der Breite des Steges erstrecken, also um die genannten Längskanten herumgeführt sind.

Bei der letztgenannten Ausgestaltung, bei der die Quersicken sich entweder um die die Schenkel mit dem Steg verbindenden Längskanten herumerstrecken oder aber von diesen Längskanten aus bis in die Längseinprägungen der Schenkel hineinreichen, hat es sich als zweckmäßig erwiesen, wenn in die sich zwischen den versteifenden Längseinprägungen und den nach innen gerichteten Flanschen erstreckenden Abschnitte der Schenkel eine Fischhaut-Profilierung eingeprägt ist. Eine derartige Fischhaut-Profilierung ermöglicht einerseits in einfacher Weise das Ansetzen und Einschrauben von Schrauben mit selbstschneidenden Gewinden, was eine erhebliche Montageerleichterung beispielsweise beim Anbringen von Bauplatten an derartigen Profilen mit sich bringt, andererseits aber führt eine derartige Fischhaut-Profilierung auch zu einer durchaus erwünschten Erhöhung der Formsteifigkeit.

Selbstverständlich können sich gemäß einer weiteren Ausgestaltung der Erfindung die Quersicken auch durch die versteifenden Längseinprägungen hindurcherstrecken und bis annähernd an die Flanschen, die an die vom Steg entfernten freien Enden der Schenkel angeformt sind, heranreichen.

Ein anderes wichtiges Ausgestaltungsmerkmal besteht darin, daß die Quersicken jeweils nach außen aus den Schenkeln und/oder aus dem Steg der Profilleiste herausgeformt sind und mithin über die von den Schenkeln bzw. dem Steg aufgespannten Ebenen profilaußenseitig hinausragen, was im Falle der Anbringung von Bauplatten deren Halterung ohne flächenhaftes Anliegen an den Schenkeln bzw. dem Steg ermöglicht. Naturgemäß sind dadurch Kältebrücken und die Übertragung von Körperschall erheblich reduziert.

Im Rahmen der vorliegenden Erfindung kann die Anordnung auch so getroffen sein, daß sich im Mittelteil des Steges im Abstand von den Schenkeln eine in Profillängsrichtung verlaufende Längseinprägung erstreckt und daß die Quersicken bis an diese Längseinprägung heranreichen. Schließlich kann die Längseinprägung im Mittelteil des Steges mit einer das Einschrauben von Schrauben mit selbstschneidenden Gewinden erleichternden Fischhaut-Profilierung versehen sein, die darüber hinaus zu einer Verbesserung der Formsteifigkeit beiträgt.

Anhand der beigefügten Zeichnung sollen nachstehend zwei Ausführungsformen der Erfindung erläutert werden. In schematischen Ansichten zeigen:
Fig. 1 ein Deckentrageprofil mit C-förmigem Querschnitt, bei dem die Schenkel über einen Teil ihrer Höhe und je ein Randstreifen des die Schenkel miteinander verbindenden Steges längs der Schenkel mit senkrecht zur Profillängsrichtung verlaufenden Quersicken versehen sind, in perspektivischer Darstellung,
Fig. 2 eine seitliche Ansicht des einen Schenkels mit den im Abstand voneinander eingeformten Quersicken -mit dem in die Ebene des Schenkel geklappten, an den Schenkel angrenzenden und ebenfalls mit Quersicken versehenen Randstreifen des Steges-,
Fig. 3 einen vergrößerten Längsschnitt gemäß der Schnittlinie III-III durch die Abwicklung nach Fig. 2 mit den eingeformten Quersicken und
Fig. 4 in einer Ansicht wie in Fig. 2 die Anordnung sich über die gesamte Sch-enkelhöhe erstreckender Quersicken.

Bei dem in seiner Gesamtheit mitl0 bezeichneten Deckentrageprofil handelt es sich um ein C-Profil, dessen in Profillängsrichtung parallel zueinander verlaufende Schenkel 11, 12 über einen Steg 13 miteinander verbunden sind und an deren vom Steg entfernten Enden aufeinanderzugerichtet und in Parallellage zum Steg Flanschen 14, 15 angeformt sind. Die beiden Schenkel 11, 12 sind im Bereich zwischen den Flanschen 14, 15 und dem Steg 13 mit versteifenden Längseinprägungen 16, 17 versehen. Eine ähnliche Längseinprägung 18 erstreckt sich im Mittelbereich des Steges 13 in Profillängsrichtung. Diese Längseinprägung 18 im Mittelteil des Steges 13 und die sich zwischen den Längseinprägungen 16, 17 und den Flanschen 14, 15 erstreckenden streifenförmigen Abschnitte 19, 20 der Schenkel sind außenseitig mit Fischhaut-Profilierungen 21, 22 versehen, die das Ansetzen und Einschrauben von Schrauben mit selbstschneidenden Gewinden erleichtert. Die Schenkel 11, 12 sind darüber hinaus mit unter gleichen Abständen voneinander angeordneten Quersicken 24 ausgerüstet, die sich den streifenförmigen Abschnitten 19, 20 der Schenkel durch die Längseinprägungen 16, 17 und bis über die Längskanten 25, 26 im Bereich des Steges 13 hinwegerstrecken und jeweils bis in einen an jeden der Schenkel anschließenden Randstreifen 27, 28 des Steges hineinreichen.

Die Anordnung der untereinander gleichen Quersicken zeigen insbesondere die Fig. 2 und 3. Diese Quersicken 20 sind vor dem Einbringen der Längseinprägungen 16, 17 und vor dem Anformen der Schenkel 11, 12 vom Steg 13 eingeformt. Sie erstrecken sich durch die Längseinprägungen 16, 17 in den Schenkeln hindurch und bis an die Längseinprägung 18 im Mittelteil des Steges 13 heran.

Fig. 2 zeigt die in Fig. 1 bei 30 angedeutete Abwicklung des Schenkels 11 mit den sich an die Längskante 25 angrenzenden Randstreifen 27 des Steges 13, wobei die Schrägübergänge zwischen dem in der Ebene des Schenkels verbliebenen Material durch die Hilfslinie 31, 32 und 33, 34 und die Längskante 25 durch die Hilfslinie 35 angedeutet sind. Wie bereits erwähnt, ist von Bedeutung, daß die Quersicken 20 sich auch im Bereich der Längseinprägungen 16, 17 in das Schenkelmaterial eingeformt sind und sich auch über die Längskanten 25, 26 zwischen den Schenkeln 11, 12 und dem Steg 13 hinauserstrecken. Die Fischhaut-Profilierung 21 in dem streifenförmigen Abschnitt 19 zwischen der Längseinprägung 16 und dem an dem Schenkel 11 angeformten Flansch 14 ist ebenfalls in Fig. 2 dargestellt.

Bei dieser Ausführungsform sind, wie Fig. 3 zeigt, die Quersicken 24 zur Profilinnenseite hin aus dem Schenkelmaterial herausgeformt. Selbstverständlich ist im Rahmen der Erfindung auch eine Ausbildung möglich, bei der die Sicken außenseitig aus den Schenkeln 11, 12 herausgeformt sind, sich also über die von dem unverformt belassenen Schenkelmaterial aufgespannte Ebene außenseitig erheben, so daß an den Schenkeln angebrachte Bauplatten in einem durch das Maß dieser Erhebungen bestimmten Abstand von den Schenkeln gehalten sind, was sich im Hinblick auf die wünschenswerte Vermeidung von Kältebrücken, aber auch bezüglich Körperschallübertragung, als vorteilhaft erwiesen hat.

Bei der in Fig. 4 veranschaulichten Ausführungsform sind für gleiche Teile wie in den Fig. 1 bis 3 gleiche Bezugszeichen verwendet worden, zur Unterscheidung jedoch durch einen Strich gekennzeichnet.

Bei dieser Ausführungsform erstrecken sich, im Unterschied zu der vorstehend erörterten Ausführungsform, die Quersicken 24' über die Längseinprägung 16' im Schenkel 11' hinaus bis in den streifenförmigen Abschnitt 19 hinein, der sich auf der vom Steg entfernten Seite der Längseinprägung 16'erstreckt. Die Längseinprägungen 24' reichen mithin annähernd bis an den an das vom Steg entfernte Ende des Schenkels 11' angeformten Flansch und sind durchlaufend im Bereich der Längseinprägung 16' ausgebildet.

In Verbindung mit der Längsversteifung des C-förmigen Deckentrageprofils durch die an die freien Enden der Schenkel angeformten Flanschen, die in die Schenkel eingebrachten Längseinprägungen und die Längseinprägung im Mittelteil des Steges gewährleisten die Quersicken 20, 20' eine allen bei bestimmungsgemäßer Verwendung auftretenden Beanspruchungen genügende Formstabilität und tragen somit zur Verbesserung der Steifigkeit und Tragfähigkeit derartiger Profile'bei. Wenn die Quersicken 20, 20' nach außen aus dem Schenkelmaterial herausgeformt werden, ermöglichen sie eine Abstandshalterung an den Profilen angebrachter Bauplatten, was zu einer Reduzierung von Kältebrücken und Körperschallübertragung führt, darüber hinaus aber auch einen verbesserten Feuerschutz bewirkt. Die Ausrüstung von Teilbereichen des Steges und/oder der Schenkel mit Fischhaut-Profilierungen ermöglicht ein erleichtertes Anbringen von Bauplatten mittels Schrauben mit selbstschneidenden Gewinden, die im Bereich der Fischhaut-Profilierungen unproblematisch ansetzbar und in das Profilmaterial einschraubbar sind.

## Patentansprüche

1. Als Leichtbauprofil ausgebildete Profilleiste, insbesondere Deckentrageprofil, mit zwei in Profillängsrichtung im Abstand voneinander verlaufenden, durch einen Steg miteinander verbundenen Schenkeln, an deren vom Steg entfernten, freien Enden je ein nach innen gerichteter, sich etwa in Parallellage zum Steg und in Profillängsrichtung erstreckender Flansch angeformt ist,
dadurch gekennzeichnet,
daß die Schenkel (11, 11', 12) mit wenigstens je einer versteifenden, sich in Profillängsrichtung erstreckenden Längseinprägung (16, 16', 17) versehen und zusätzlich zu diesen Längseinprägungen mit quer zur Profillängserstreckung verlaufenden, unter im wesentlichen gleichen Abständen voneinander angeordneten Quersicken (24, 24') ausgerüstet sind.

2. Profilleiste nach Anspruch 1, dadurch gekennzeichnet, daß die Quersicken (24, 24') rechtwinklig zur Profillängserstreckung verlaufen.

3. Profilleiste nach Anspruch 1 oder 2, dadurch gekennzeichnet, daß die Quersicken (24, 24') sich bis in die versteifenden Längseinprägungen (16, 16', 17) der Schenkel (11, 11', 12) hineinerstrecken.

4. Profilleiste nach einem der Ansprüche 1 bis 3, dadurch gekennzeichnet, daß die Quersicken (24, 24') sich über die die Schenkel (11, 11', 12) mit dem Steg verbindenden Längskanten hinaus und wenigstens über einen Teil der Breite des Steges erstrecken.

5. Profilleiste nach einem der Ansprüche 1 bis 4, dadurch gekennzeichnet, daß in die sich zwischen den versteifenden Längseinprägungen (16, 17) und den nach innen gerichteten Flanschen (14, 15) erstreckenden Abschnitte (19, 20) der Schenkel (11, 12) eine Fischhaut-Profilierung (21) eingeprägt ist.

6. Profilleiste nach einem der Ansprüche 1 bis 4, dadurch gekennzeichnet, daß sich die Quersicken (24') durch die versteifenden Längseinprägungen in den Schenkeln hindurcherstrecken und bis annähernd an die Flanschen, die an die vom Steg entfernten Enden der Schenkel angeformt sind, heranreichen.

7. Profilleiste nach einem der Ansprüche 1 bis 6, dadurch gekennzeichnet, daß die Quersicken (24, 24') jeweils nach außen aus den Schenkeln und/oder aus dem Steg herausgeformt sind.

8. Profilleiste nach einem der Ansprüche 1 bis 7, dadurch gekennzeichnet, daß sich im Mittelteil des Steges (13) im Abstand von den Schenkeln (11, 12) eine in Profillängsrichtung verlaufende Längseinprägung (18) erstreckt und daß die Quersicken (24, 24') bis an diese Längseinprägung heranreichen.

9. Profilleiste nach Anspruch 8, dadurch gekennzeichnet, daß die Längseinprägung (18) im Mittelteil des Steges (13) mit einer Fischhaut-Profilierung (22) versehen ist.
